# EUROPÄISCHE PATENTSCHRIFT

(11) **EP 0 968 368 B1**
(45) Veröffentlichungstag und Bekanntmachung des Hinweises auf die Patenterteilung: **10.08.2005**
(21) Anmeldenummer: 98912264.3
(22) Anmeldetag: 18.02.1998
(51) Int. Cl.: F02P 3/04, F02P 3/045

(54) **SCHALTUNGSANORDNUNG EINER ZÜNDENDSTUFE**
CIRCUIT ARRANGEMENT OF A FINAL IGNITION STAGE
MONTAGE DE CIRCUIT POUR ETAGE FINAL D'ALLUMAGE

(30) Priorität: 18.03.1997 DE 19711204
(43) Veröffentlichungstag der Anmeldung: 05.01.2000
(73) Patentinhaber: ROBERT BOSCH GMBH, 70442 Stuttgart (DE)
(72) Erfinder: SCHMIED, Helmut, D-71672 Marbach (DE)
(86) Internationale Anmeldenummer: PCT/DE1998/000474
(87) Internationale Veröffentlichungsnummer: WO 1998/041756

(56) Entgegenhaltungen:
- DE-A- 3 334 833
- US-A- 4 461 979

## Beschreibung

Die Erfindung betrifft eine Schaltungsanordnung einer Zündendstufe, insbesondere für eine Zündschaltung eines Kraftfahrzeugs, mit den im Oberbegriff des Anspruchs 1 genannten Merkmalen.

### Stand der Technik

Es ist bekannt, bei Zündanlagen, insbesondere bei einkerzigen beziehungsweise verteilerlosen mehrkerzigen Zündanlagen, die Zündkerzen unmittelbar mit einer Sekundärwicklung einer Zündspule zu verbinden. Die Sekundärwicklung der Zündspule wirkt mit einer Primärwicklung der Zündspule zusammen, die über ein Schaltmittel ansteuerbar ist. Hierbei ist nachteilig, daß beim Einschalten des Primärstromes in der Sekundärwicklung eine hohe Spannung induziert wird, die im Einschaltzeitpunkt zum Entstehen eines Zündfunkens an der Zündkerze führen kann. Dieser Einschaltzündfunke ist unerwünscht, da er zu Zerstörungen an einer die Zündanlage aufweisenden Brennkraftmaschine führen kann.

Aus der EP 0 244 633 B 1 ist eine Zündanlage für Brennkraftrnaschinen bekannt, bei der die Primärwicklung mittels einer Ansteuerschaltung angesteuert wird, die einen Anstieg des Stromes der Primärwicklung beeinflusst. Hierdurch wird dem Entstehen eines Einschaltzündfunkens entgegengewirkt. Bei der bekannten Schaltung ist nachteilig, dass diese relativ aufwendig ist.

In der US 5 127 388 wird beschrieben, dass durch gepulstes Ansteuern eines Schaltmittels für eine Zündspule der Stromfluss durch die Zündspule stufenweise eingeschaltet wird. Ein hochohmiger Parallelkreis nicht beschrieben.

### Vorteile der Erfindung

Die erfindungsgemäße Schaltungsanordnung mit den im Anspruch 1 genannten Merkmalen bietet den Vorteil, dass mittels einfacher Mittel, die leicht in eine bestehende Ansteuerschaltung zu integrieren sind, eine Unterdrückung eines Einschaltzündfunkens erfolgen kann. Dadurch, dass der hochohmige Parallelkreis ein zweistufiges Einschalten der Zündspule bewirkt, ist es in einfacher Weise möglich, im Einschaltzeitpunkt den Primärstrom zu begrenzen und somit die Übertragung eines primären Spannungssprunges auf die Sekundärspule zu verhindern.

In bevorzugter Ausgestaltung der Erfindung ist vorgesehen, dass das zweistufige Einschalten über ein Zeitglied erfolgt, so dass der Umschaltzeitpunkt vom ersten in den zweiten Schaltzustand definiert vorgegeben werden kann. Die Umschaltung erfolgt bevorzugter Weise zu einem Zeitpunkt, zu dem die Sekundärspannung der Sekundärspule nach dem Einschalten mit den Einschaltstrom der ersten Schaltstufe im Abklingen begriffen ist. Durch dieses zeitlich zueinander versetzte Ansteuern der Primärwicklung in definiertem Zeitabstand wird das Erreichen der notwendigen Sekundärspannung für die Zündkerze sichergestellt, ohne daß zuvor im Einschaltzeitpunkt ein Zündfunke infolge des primären Spannungssprungs im Einschaltzeitpunkt entsteht.

Weitere vorteilhafte Ausgestaltungen der Erfindung ergeben sich aus den übrigen in den Unteransprüchen genannten Merkmalen.

### Zeichnungen

Die Erfindung wird nachfolgend in einem Ausführungsbeispiel anhand der zugehörigen Zeichnungen näher erläutert. Es zeigen:
- Figur 1: ein Schaltbild einer Zündendstufe und
- Figur 2 bis Figur 5: verschiedene Spannungs- und Stromverläufe der Zündendstufe.

### Beschreibung des Ausführungsbeispiels

Figur 1 zeigt eine Schaltungsanordnung 10 einer Zündendstufe einer Brennkraftmaschine. In der Figur 1 ist lediglich eine Zündendstufe gezeigt, wobei je nach Anzahl der Zylinder der Brennkraftmaschine eine entsprechende Anzahl von Zündendstufen vorgesehen sind.

An einem Eingangsanschluß 12, der der Basis eines Schalttransistors T3 zugeordnet ist, liegt das Ausgangssignal einer Motorsteuerung an. Der Anschluß 12 ist über einen Widerstand R1 mit der Basis des Transistors T3 verbunden. Der Transistor T3 ist als Mehrfach-Darlington-Transistorstufe ausgebildet. Der Transistor T3 ist mit seinem Kollektor mit der Primärwicklung 14 einer Zündspule 16 verbunden, deren anderer Anschluß an einer Versorgungsspannung, beispielsweise der Spannung U_{Bat} einer Kraftfahrzeugbatterie, liegt. Die Zündspule 16 weist in bekannter Weise eine Sekundärspule 18 auf, deren einer Anschluß ebenfalls an der Versorgungsspannung liegt und deren anderer Anschluß mit einer angedeuteten Zündkerze 20 in Verbindung steht. Der Emitter C des Transistors T3 ist mit Masse verbunden.

Der Eingangsanschluß 12 ist ferner über einen Widerstand R2 mit der Basis eines Transistors T2 verbunden. Der Kollektor des Transistors T2 ist über einen Widerstand R3 mit dem Kollektor C des Transistors T3 verbunden. Der Emitter des Transistors T2 ist mit dem Emitter E des Transistors T3 verbunden.

Darüber hinaus ist der Eingangsanschluß 12 mit einem Eingang eines Zeitgliedes 22 verbunden, dessen Ausgang mit der Basis eines Transistors T1 verbunden ist. Der Kollektor des Transistors T1 ist mit der Basis des Transistors T3 und der Emitter des Transistors T1 mit dem Emitter E des Transistors T3 verbunden.

Die in Figur 1 gezeigte Schaltungsanordnung übt folgende Funktion aus:

Mit einem Eingangssignal am Eingangsanschluß 12 werden die Transistoren T2 und T1 aufgesteuert, so daß diese sofort leitend werden (t₀). Der aufgesteuerte Transistor T1 sperrt hierbei durch die Verbindung des Kollektors des Transistors T1 mit der Basis des Transistors T3 den Transistor T3. Die Verbindung der Primärspule 14 mit Masse über den Kollektoranschluß C erfolgt durch den aufgesteuerten Transistor T2 und den mit diesem in Reihe liegenden Widerstand R3. Der Widerstand R3 ist hochohmig gewählt, das heißt, dieser besitzt einen Widerstand, der wesentlich größer ist als der Widerstand der Primärwicklung 14. Über den Transistor T2 und den Widerstand R3 wird der Transistor T3 praktisch überbrückt.

Nach Ablauf einer voreingestellten Zeit (t₁) am Zeitglied 22 wird der Transistor T1 gesperrt, so daß hierdurch der Transistor T3 aufgesteuert wird. Die Verbindung zwischen der Spannungsquelle und der Primärwicklung 14 der Zündspule 16 erfolgt nunmehr über den Transistor T3, wobei die Verbindung über den Widerstand R3 und den Transistor T2 aufgrund der Hochohmigkeit des Widerstandes R3 vernachlässigbar ist. Durch geeignete Maßnahmen kann der Transistor T2 jedoch auch mit Einschalten des Transistors T3 gleichzeitig gesperrt werden. Zum Zündzeitpunkt der Zündkerze 20 werden die Transistoren T2 und T3 gesperrt. Eine gegebenenfalls notwendige Klammerung wird von dem Transistor T3 in nicht dargestellter Weise übernommen.

In den Figuren 2 und 3 ist der Verlauf der Kollektoremitterspannungen des Transistors T2 U_{CE} T2 und des Transistors T3 U_{CE} T3, der Zündspulenstrom I und die Sekundärspannung der Zündspule Uₛₑₖ dargestellt. In Figur 2 ist zunächst der Einschaltzeitpunkt, das heißt der Zeitpunkt t₀, an dem am Eingangsanschluß 12 das Ausgangssignal der Motorsteuerung anliegt, dargestellt. Es wird deutlich, daß die Spannung U_{CE} T3 nicht nach einer E-Funktion ansteigt, sondern zunächst eine Schwingung aufweist, obwohl der Transistor T2 dauernd durchgesteuert ist, wie der Spannungsverlauf U_{CE} T2 verdeutlicht. Diese Schwingung resultiert aus der Einwirkung der im Sekundärkreis vorhandenen Wicklungs- und Leitungskapazität auf die Primärseite der Zündspule 16. Die Frequenz dieser Schwingung des Spannungsverlaufes U_{CE} T3 ist unabhängig von der Versorgungsspannung, also der Spannung der Kraftfahrzeugbatterie. Der in Figur 2 gezeigte Verlauf der Spannungen würde sich ergeben, wenn der Transistor T3 ständig gesperrt wäre. Durch das verzögerte Einschalten des Transistors T3 über das Zeitglied 22 -wie anhand von Figur 1 erläutert- zu einem Zeitpunkt t₁ erhält man den in Figur 3 verdeutlichten Spannungs- beziehungsweise Stromverlauf. Der Zeitpunkt t₁ liegt in der Phase der abklingenden Primärspannung zu einem Zeitpunkt von zirka 30 µs nach dem Zeitpunkt t₀. Da hier der Transistor T3 aufgesteuert wird, fällt nachfolgend die Spannung U_{CE} T2 fast auf 0 ab, da aufgrund des hochohmigen Widerstandes R3 über den Transistor T2 und den Widerstand R3 praktisch kein Strom mehr fließt.

Anhand des Verlaufes der Sekundärspannung Uₛₑₖ wird deutlich, daß diese im Einschaltzeitpunkt beziehungsweise kurz nach dem Einschaltzeitpunkt t₀ nicht auf einen Wert aufschwingt, der einen unkontrollierten Zündfunken an der Zündkerze 20 bewirken kann. Die Größe der Sekundärspannung Uₛₑₖ ist von dem Übersetzungsverhältnis der Zündspule 16 abhängig und überschreitet nicht den 1 kV-Wert während der gesamten Stromrampe.

Anhand der Figuren 4 und 5 wird der Verlauf der Spannungen und des Zündstromes nochmals in einer Gegenüberstellung der Verhältnisse bei einer Zündendstufe mit der erfindungsgemäßen Schaltungsanordnung gemäß Figur 1 (Figur 4) und einer Zündendstufe ohne dem zweistufigen Einschalten der Zündspule verdeutlicht. Es wird deutlich, daß die Sekundärspannung Uₛₑₖ bei nicht zweistufigem Einschalten (Figur 5) durch Übertragen des durch U_{CE} T3 hervorgerufenen primären Spannungssprunges ein Aufschwingen und allmähliches Abklingen des sekundären Spannungssprungs erfährt, dessen Spitzenwerte über der induzierten Spannung Uₛₑₖ während des Anstieges des Zündspulenstromes I liegt. Diese Spannungsspitzen können zu unkontrollierten Zündfunken an der Zündspule 20 führen. Gemäß dem in Figur 4 verdeutlichten Verlauf der Sekundärspannung Uₛₑₖ bei einem zweistufigen Einschalten der Zündspule treten diese Spannungsspitzen nicht auf.

## Patentansprüche

1. Schaltungsanordnung einer Zündendstufe, insbesondere für eine Zündschaltung eines Kraftfahrzeugs, mit einem Schaltmittel (T3), das den Strom durch die Primärwicklung (14) einer Zündspule (16) ein- und ausschaltet, und einer Ansteuerschaltung (10) für das Schaltmittel (T3), wobei die Ansteuerschaltung (10) ein zweistufiges Einschalten des Stromes durch die Primärwicklung (14) der Zündspule (16) bewirkt, **dadurch gekennzeichnet, daß** ein schaltbarer das Schaltmittel (T3) überbrückender, einen begrenzten Strom führender hochohmiger Parallelzweig (R3, T2) vorgesehen ist, daß von der Ansteuerschaltung (10) zum von außerhalb der Ansteuerschaltung (10) vorgegebenem Einschaltzeitpunkt (t₀) für den Strom durch die Primärwicklung das Schaltmittel (T3) gesperrt und gleichzeitig der Parallelzureig (R3, T2) eingeschaltet wird, und daß zu einem definierten Umschaltzeitpunkt (t₁) nach dem Einschaltzeitpunkt (t₀) die Sperre des Schaltmittels (T3) wieder aufgehoben wird.

2. Schaltungsanordnung nach Anspruch 1, **dadurch gekennzeichnet, daß** die Sperre des. Schaltmittels (T3) durch einen Hilfstransistor (T1) mit einem ansteuernden Zeitglied (22) bewirkt wird, wobei das Zeitglied (22) zeitgleich mit dem Einschaltzeitpunkt (t₀) aktiviert wird und zu dem definierten Umschaltzeitpunkt (t₁) abfällt.

3. Schaltungsanordnung nach einem der vorhergehenden Ansprüche, **dadurch gekennzeichnet, daß** im Einschaltzeitpunkt (tₒ) das Schaltmittel (T3) mit einem Widerstand (R3) hochohmig überbrückt wird.

4. Schaltungsanordnung nach einem der vorhergehenden Ansprüche, **dadurch gekennzeichnet, daß** das Schaltmittel (T3) ein Darlington-Schalttransistor ist.

5. Schaltungsanordnung nach einem der vorhergehenden Ansprüche, **dadurch gekennzeichnet, daß** der Hilfstransistor (T1) zur Sperrung des Schaltmittels (T3) die Basisemitterstrecke des Darlington-Schalttransistor überbrückt.

6. Schaltungsanordnung nach einem der vorhergehenden Ansprüche, **dadurch gekennzeichnet, daß** der Umschaltzeitpuakt (t₁) innerhalb der Abklingphase der beim Einschalten des hochohmigen Parallelzweiges (R3, T2) in der Zündspule (16) induzierten Primärspannung liegt.

7. Schaltungsanordnung nach einem der vorhergehenden Ansprüche, **dadurch gekennzeichnet, daß** der Umschaltzeitpunkt (t₁) zirka 30 µs nach dem Einschaltzeitpunkt (tₒ) liegt.

8. Schaltungsanordnung nach einem der vorhergehenden Ansprüche, **dadurch gekennzeichnet, daß** der hochohmige Parallelzweig (R3, T2) zum Schaltmittel (T3) durch einen außerhalb der Sättigung betriebenen Transistor (T2) gebildet wird.

9. Schaltungsanordnung nach Anspruch 4 oder nach einem der Ansprüche 5 bis 8, soweit sie sich auf Anspruch 4 beziehen, **dadurch gekennzeichnet, daß** das Einschalten des Stromes durch die Primärwicklung (14) der Zündspule (16) des durch das als Darlington-Schalttransistor ausgebildete Schaltmittel (T3) mittels Detektion der abklingenden Spannung am Kollektor (C) des Darlington-Schalttransistor erfolgt.

## Claims

1. Circuit arrangement of an ignition output stage, in particular for an ignition circuit of a motor vehicle, having a switching means (T3) which switches the current through the primary winding (14) of an ignition coil (16) on and off, and a drive circuit (10) for the switching means (T3), wherein the drive circuit (10) brings about two-stage switching on of the current through the primary winding (14) of the ignition coil (16), **characterized in that** a switchable high-impedance parallel branch (R3, T2) which bypasses the switching means (T3) and conducts a limited current is provided, **in that** the switching means (T3) is blocked to the current through the primary winding via the drive circuit (10) at the switch-on time (t₀) which is predefined from outside the drive circuit (10), and at the same time the parallel branch (R3, T2) is switched on, and **in that** the blocking of the switching means (T3) is released again at a defined switch-over time (t₁) after the switch-on time (t₀).

2. Circuit arrangement according to Claim 1, **characterized in that** the blocking of the switching means (T3) is brought about by an auxiliary transistor (T1) with an actuating timer (22), wherein the timer (22) is activated at the same time as the switch-on time (t₀) and drops out at the defined switch-over time (t₁).

3. Circuit arrangement according to one of the preceding claims, **characterized in that**, at the switch-on time (to), the switching means (T3) is bypassed with high impedance using a resistor (R3).

4. Circuit arrangement according to one of the preceding claims, **characterized in that** the switching means (T3) is a Darlington switching transistor.

5. Circuit arrangement according to one of the preceding claims, **characterized in that** the auxiliary transistor (T1) bypasses the base emitter path of the Darlington switching transistor in order to switch off the switching means (T3).

6. Circuit arrangement according to one of the preceding claims, **characterized in that** the switch-over time (t₁) occurs within the decaying phase of the primary voltage which is induced in the ignition coil (16) during the switching on of the high-impedance parallel branch (R3, T2).

7. Circuit arrangement according to one of the preceding claims, **characterized in that** the switch-over time (t₁) occurs approximately 30 µs after the switch-on time (t₀).

8. Circuit arrangement according to one of the preceding claims, **characterized in that** the high-impedance parallel branch (R3, T2) to the switching means (T3) is formed by a transistor (T2) which is operated outside saturation.

9. Circuit arrangement according to Claim 4 or according to one of Claims 5 to 8 in so far as they relate to Claim 4, **characterized in that** the current through the primary winding (14) of the ignition coil (16) of the switching means (T3) which is embodied as a Darlington switching transistor is switched on by detecting the decaying voltage at the collector (C) of the Darlington switching transistor.

## Revendications

1. Dispositif de circuit d'un étage final d'allumage, en particulier pour un circuit d'allumage d'un véhicule automobile, comprenant un moyen de commutation (T3) qui branche et coupe le courant à travers l'enroulement primaire (14) d'une bobine d'allumage (16), et un circuit d'excitation (10) pour le moyen de commutation (T3), le circuit d'excitation (10) déterminant un branchement en deux étapes du courant à travers l'enroulement primaire (14) de la bobine d'allumage (16),
**caractérisé en ce qu'**
une dérivation parallèle à grande valeur ohmique (R3, T2) pouvant être commutée, shunte le moyen de commutation (T3) et conduit un courant limité, le circuit d'excitation (10) bloque le moyen de commutation (T3) pour le courant à travers l'enroulement primaire, à l'instant de branchement (t₀) prédéterminé de l'extérieur du circuit d'excitation (10) et, en même temps, la dérivation parallèle (R3, T2) est enclenchée et, à un instant de commutation défini (t₁) après l'instant de branchement (t₀), le blocage du moyen de commutation (T3) est de nouveau neutralisé.

2. Dispositif de circuit selon la revendication 1,
**caractérisé en ce que**
le blocage du moyen de commutation (T3) est déterminé par un transistor auxiliaire (T2) comprenant un temporisateur de commande (22), le temporisateur (22) étant activé simultanément à l'instant d'établissement (t₀) et tombant à l'instant de comutation défini (t₁).

3. Dispositif de circuit selon une des revendications précédentes,
**caractérisé en ce qu'**
à l'instant de branchement (t₀), le moyen de commutation (T3) est shunté par une résistance (R3) à haute valeur ohmique.

4. Dispositif de circuit selon une des revendications précédentes,
**caractérisé en ce que**
le moyen de commutation est un transistor de commutation de Darlington.

5. Dispositif de circuit selon une des revendications précédentes,
**caractérisé en ce que**
le transistor auxiliaire (T1) destiné au blocage du moyen de commutation (T3) shunte le circuit base-émetteur du transistor de commutation de Darlington.

6. Dispositif de circuit selon une des revendications précédentes,
**caractérisé en ce que**
l'instant de commutation (t₁) se trouve à l'intérieur de la phase de décroissance de la tension primaire induite dans la bobine d'allumage (16) lors de la mise en circuit de la dérivation parallèle à haute valeur ohmique (R3, T2).

7. Dispositif de circuit selon une des revendications précédentes,
**caractérisé en ce que**
l'instant de commutation (t₁) se trouve à peu près 30 µs après l'instant de branchement (t₀).

8. Dispositif de circuit selon une des revendications précédentes,
**caractérisé en ce que**
la dérivation à haute valeur ohmique (R3, T2) parallèle au moyen de commutation (T3) est formée par un transistor (T2) qu'on fait travailler en dehors de la saturation.

9. Dispositif de circuit selon la revendication 4 ou selon une des revendications 5 à 8, dans la mesure où elles se rattachent à la revendication 4,
**caractérisé en ce que**
le branchement du courant à travers l'enroulement primaire (14) de la bobine d'allumage (16) du moyen de commutation (T3) en forme de transistor de commutation de Darlington s'effectue par détection de la décroissance de la tension au collecteur (C) du transistor de commutation de Darlington.
